# EUROPÄISCHE PATENTANMELDUNG

(11) **EP 0 388 352 A1**
(43) Veröffentlichungstag der Anmeldung: **19.09.1990**
(21) Anmeldenummer: 90810116.5
(22) Anmeldetag: 19.02.1990
(51) Int. Cl.: G08B 29/18, G08B 13/183

(54) **Einweg-Lichtschrankenanordnung**

(30) Priorität: 15.03.1989 CH 958/89
(71) Anmelder: ELESTA AG ELEKTRONIK, CH-7310 Bad Ragaz (CH)
(72) Erfinder: Schön, Rainer, Dipl.-Ing., FL-9496 Balzers (LI)
(74) Vertreter: Riederer, Conrad A., Dr.

(57) **Zusammenfassung**

Die Einweg-Lichtschrankenanordnung weist eine Reihe von Ueberwachungsstrecken (D1, D2, D3...) auf. Anstelle von Ueberwachungsstrecken können aber auch Daten- und/oder Signalübertragungsstrecken vorgesehen sein. Die Sender (S1) und (S2) sind auf der einen Seite und die Empfänger (E1 und E2) auf der anderen Seite angeordnet. Die Sender (S3 und S4) befinden sich hingegen auf der genannten anderen Seite. Erst der Sender (S5) ist wieder auf der gleichen Seite angeordnet wie die Sender (S1 und S2). Die Anordnung der Polarisationsfilter, welche durch vier senkrechte bzw. vier waagrechte Striche angedeutet sind, sind abwechslungsweise von einer Strecke zur anderen verschieden. Es handelt sich dabei um Polarisationsfilter mit linearer Polarisation. Bei der beschriebenen Anordnung kann das Licht eines Senders die Empfänger der benachbarten drei Strecken nicht beeinflussen, so dass eine hohe Störsicherheit der Anordnung erzielt wird. Wie strichpunktiert angedeutet, könnte erst Streulicht vom Sender (Sl) den Empfänger (E5) beeinflussen, sofern es die nötige Intensität erreicht. Da aber der Abstand der Ueberwachungsstrecke (D1) von der Ueberwachungsstrecke (D5) relativ gross ist, besitzt das Streulicht vom Sender (S1), das auf den Empfänger (E5) fällt, in der Regel nur eine geringe Intensität.

## Beschreibung

Die Erfindung betrifft eine Einweg-Lichtschrankenanordnung mit einer Reihe von Ueberwachungsstrecken oder Daten- und/oder Signal-Uebertragungsstrecken, wobei für jede Strecke ein Sender und ein Empfänger vorgesehen sind.

Wenn bei einer Einweg-Lichtschrankenanordnung zwei relativ nahe beieinanderliegende Ueberwachungs- oder Uebertragungsstrecken vorgesehen sind, besteht die Gefahr, dass Licht einer ersten Strecke auf den Empfänger einer zweiten Strecke fällt und eine Fehlschaltung auslöst (Fig. 1). Dieses Problem kann aber dadurch verhindert werden, dass die Uebertragungsrichtung der zweiten Strecke entgegengesetzt zur Uebertragungsrichtung der ersten Strecke angeordnet wird. Da sich in diesem Fall der Empfänger der zweiten Strecke neben dem Sender der ersten Strecke und der Empfänger der ersten Strecke neben dem Sender der zweiten Strecke befindet, ist eine Beeinflussung des jeweiligen Empfängers durch Streulicht des falschen Senders unmöglich. Probleme ergeben sich aber, wenn mehr als zwei Strecken vorhanden sind. Es ist dann möglich, dass beispielsweise Licht vom ersten Sender den dritten Empfänger beeinflussen kann (Fig. 2). Nachteilig ist also die relativ begrenzte Störsicherheit und der Zwang, immer abwechslungsweise Sender und Empfänger auf verschiedenen Seiten anordnen zu müssen.

Es ist daher Aufgabe der vorliegenden Erfindung, eine Einweglichtschrankenanordnung mit einer Vielzahl von Ueberwachungs- oder Uebertragungsstrecken zu schaffen, welche dem Anwender mehr Freiheiten bei der Anordnung der Sender und Empfänger lässt und bei welcher praktisch keine Gefahr besteht, dass die Empfänger durch Streulicht von Sendern anderer Strecken beeinflusst werden.

Erfindungsgemäss wird dies dadurch erreicht, dass die Einweg-Lichtschrankenanordnung zwei Arten von Sendern und Empfängern enthält, wobei die erste Art ein lineares Polarisationsfilter mit einer ersten Polarisationsebene und die zweite Art ein lineares Polarisationsfilter mit einer zweiten Polarisationsebene aufweist, die in einem Winkel zur ersten Polarisationsebene angeordnet ist, und dass bei der jeweiligen Strecke Sender und Empfänger von der gleichen Art sind. Dies ermöglicht verschiedene Anordnungen von Sendern und Empfängern, wobei jede Strecke weitgehende Immunität gegen Streulicht von anderen Strecken aufweist.

So ist eine Einweg-Lichtschrankenanordnung möglich, bei der alle Sender auf der einen Seite und alle Empfänger auf der anderen Seite angeordnet sind, wenn die Strecken abwechslungsweise mit der einen bzw. der anderen Art von Sendern und Empfängern ausgerüstet sind (Fig. 3). Bei dieser Anordnung stört Streulicht von der benachbarten Strecke nicht. Erst Streulicht von einer dritten Strecke könnte sich störend auswirken, sofern es noch genügende Intensität aufweist.

Noch vorteilhafter ist eine Ausführungsform, die dadurch gekennzeichnet ist, dass Sender bzw. Empfänger abwechslungsweise in Zweiergruppen auf der einen Seite bzw. anderen Seite angeordnet sind, und dass in aufeinanderfolgenden Strecken die Sender und Empfänger abwechslungsweise von der ersten bzw. der zweiten Art sind (Fig. 4). Bei dieser Anordnung ist erst die fünfte Strecke wiederum gleich ausgestaltet wie die erste, so dass erst der Empfänger der fünften Strecke durch Streulicht der ersten Strecke beeinflusst werden konnte. Da nun aber die fünfte Strecke weit entfernt ist, fällt auf deren Empfänger entweder kein Streulicht oder das auffallende Streulicht ist von so geringer Intensität, dass es ohne Wirkung bleibt.

Es ist aber auch möglich, eine Lichtschrankenanordnung der eingangs erwähnten Art, bei welcher in benachbarten Strecken die Uebertragungsrichtung verschieden ist, erfindungsgemäss derart auszugestalten, dass in aufeinanderfolgenden Strecken die Sender bzw. Empfänger abwechslungsweise auf der einen oder anderen Seite angeordnet sind, und dass Zweiergruppen von Sendern bzw. Empfängern abwechslungsweise von der ersten bzw. zweiten Art sind (Fig. 5). Auch bei dieser Anordnung unterscheiden sich die einer beliebigen Strecke vorangehenden oder folgenden drei Strecken durch andere Polarität oder andere Uebertragungsrichtung, so dass sie nicht durch Streulicht der erstgenannten Strecke beeinflusst werden können.

Der Winkel zwischen der ersten und der zweiten Polarisationsebene beträgt vorteilhaft 90 Grad. Bei diesem Winkel ist eine Beeinflussung eines Empfängers der zweiten Art durch einen Sender der ersten Art praktisch ausgeschlossen, weil dann praktisch alles auffallende polarisierte Licht ausgefiltert wird.

Eine vorteilhafte Anordnung sieht vor, dass die geradzahligen Strecken in einer ersten Ebene und die ungeradzahligen Strecken in einer zweiten Ebene angeordnet sind, die sich in einem Abstand parallel zur ersten Ebene erstreckt (Fig. 6). Diese Anordnung ist besonders vorteilhaft, wenn die Sender und Empfänger eine gemeinsame Befestigungsachse aufweisen, welche eine solche Anordnung erlaubt.

Die Erfindung wird nun unter Bezug auf die Zeichnung beschrieben. Es zeigt:
Fig. 1 Eine erste bekannte Lichtschrankenanordnung,
Fig. 2 eine zweite bekannte Lichtschrankenanordnung,
Fig. 3 ein erstes Ausführungsbeispiel der erfindungsgemässen Einweg-Lichtschrankenanordnung,
Fig. 4 ein zweites Ausführungsbeispiel der erfindungsgemässen Einweg-Lichtschrankenanordnung,
Fig. 5 ein drittes Ausführungsbeispiel der erfindungsgemässen Einweg-Lichtschrankenanordnung,
Fig. 6 eine Einweg-Lichtschrankenanordnung, bei welcher die Strecken sich in zwei verschiedenen parallelen Ebenen befinden, die in einem Abstand voneinander angeordnet sind,
Fig. 7 eine erste Anordnung der Sender und Empfänger und der Polarisationsebenen beim Beispiel von Fig. 6,
Fig. 8 eine zweite Anordnung der Sender und Empfänger und der Polarisationsebenen beim Beispiel von Fig. 6, und
Fig. 9 den Aufbau einer Einweg-Lichtschranke

Fig. 1 zeigt eine bekannte Lichtschrankenanordnung mit drei oder mehr Ueberwachungsstrecken oder Daten- und/oder Signal-Uebertragungsstrecken D1, D2, D3..., nachfolgend kurz "Strekken" genannt. Die Sender S1, S2, S3 sind auf einer Seite, die Empfänger E1, E2, E3 auf der anderen Seite angeordnet. Wie strichpunktiert eingezeichnet ist, besteht dabei die Gefahr, dass Streulicht eines Senders, z.B. S1, den Empfänger, z.B. E2, der benachbarten Strecke beeinflussen kann.

Im Gegensatz zur bekannten Anordnung von Fig. 1 sind bei der bekannten Anordnung von Fig. 2 die Uebertragungsrichtungen abwechslungsweise verschieden. Mit anderen Worten, auf der einen Seite ist der Sender S1, der Empfänger E2 und der Sender S3 angeordnet, währenddem auf der anderen Seite sich der Empfänger E1, der Sender S2 und der Empfänger E3 befinden. Bei dieser Anordnung kann Streulicht von einer Strecke den Empfänger der benachbarten Strecke nicht beeinflussen. Möglich ist aber, dass beispielsweise Streulicht des Senders S1 auf den Empfänger E3 fällt.

Beim ersten Ausführungsbeispiel der Einweg-Lichtschrankenanordnung gemäss Fig. 3 sind wiederum eine Anzahl von Strecken D1, D2, D3... vorgesehen. Es sind zwei Arten von Sendern und Empfängern vorgesehen. Die erste Art enthält ein lineares Polarisationsfilter mit einer ersten Polarisationsebene, die mit vier senkrechten Strichen angedeutet ist. Die zweite Art enthält ein lineares Polarisationsfilter mit einer zweiten Polarisationsebene, die mit vier waagrechten Strichen angedeutet ist. Die zweite Polarisationsebene ist in einem Winkel von 90 Grad zur ersten Polarisationsebene angeordnet. Bei der jeweiligen Strecke weisen der Sender und der Empfänger lineare Polarisationsfilter mit der gleichen Polarisationsebene auf; Sender und Empfänger sind somit von der gleichen Art. Die Sender S1, S2, S3... sind auf der einen Seite und die Empfänger E1, E2, E3... auf der anderen Seite angeordnet. Der Reihe nach sind die Strecken D1, D2, D3... mit Sendern und Empfänger der einen bzw. der anderen Art ausgerüstet. Es ist ersichtlich, dass unter diesen Umständen beispielsweise der Sender S1 den benachbarten Empfänger E2 nicht beeinflussen kann. Streulicht vom Sender S1 könnte erst den Empfänger E3, welcher die gleiche Polarisation wie der Sender S1 aufweist, beeinflussen. Insofern unterscheidet sich die Ausführungsform von Fig. 3 nicht vom bekannten Stand der Technik gemäss Fig. 2, hat aber den Vorteil, dass alle Sender auf der einen bzw. alle Sender auf der anderen Seite sein können, wie dies für gewisse Anwendungen zweckmässig ist.

Bei der zweiten, besonders vorteilhaften Ausführungsform von Fig. 4 sind in der Reihe der Strecken D1, D2... die Sender S1, S2... abwechslungsweise von der ersten oder zweiten Art. Ferner sind die Sender S1, S2 abwechslungsweise in Zweiergruppen auf der einen bzw. der anderen Seite angeordnet. Die Zweiergruppen sind durch Klammern angedeutet. Entsprechendes gilt auch für die Empfänger E1, E2,... Bei dieser Anordnung kann beispielsweise Streulicht des Senders S1 die benachbarten drei Empfänger E2, E3 und E4 nicht beeinflussen. Erst auf den Empfänger E5 könnte Streulicht vom Sender S1 fallen. Dies ist jedoch kaum der Fall, weil der Abstand von der Strecke D1 relativ gross ist. Etwaig auf den Empfänger E5 fallendes Streulicht ist aber in der Regel von so geringer Intensität, dass es keinen Störeinfluss besitzt.

Den gleichen Vorteil ergibt die Ausführungsform gemäss Fig. 5, wo in aufeinanderfolgenden Dtrecken D1, D2... die Sender bzw. Empfänger abwechslungsweise auf der einen und der anderen Seite angeordnet sind. Wiederum sind Zweiergruppen von Sendern und Empfängern vorgesehen, wobei in einer solchen Zweiergruppe die Sender und Empfänger von der gleichen Art sind. Die Zweiergruppen von Sendern und Empfängern sind abwechslungsweise von der ersten bzw. der zweiten Art, wie dies durch die senkrechten bzw. waagrechten Striche angezeigt wird.

Bei der Anordnung von Fig. 6 sind die ungeradzahligen Strecken in einer ersten Ebene P1 und die geradzahligen Strecken in einer zweiten Ebene P2 angeordnet, die sich in einem Abstand d parallel zur ersten Ebene erstreckt. Diese Anordnung ist praktisch, wenn die Gehäuse der Sender und Empfänger eine gemeinsame Befestigungsachse A1 bzw. A2 aufweisen.

Bei der in Fig. 7 gezeigten Ausführungsform der Anordnung von Fig. 6 sind Sender S1, S2,... abwechslungsweise von der ersten oder zweiten Art. Ferner sind die Sender S1, S2 abwechslungsweise in Zweiergruppen auf der einen oder anderen Seite angeordnet. (Bei der schematischen Darstellung oben bzw. unten im Bild). Entsprechendes gilt auch für die Empfänger E1, E2,... Im Unterschied zu Fig. 4 sind aber die ungeradzahligen Sender und Empfänger in der Ebene P1 und die geradzahligen in der Ebene P2 angeordnet.

Bei der in Fig. 8 gezeigten Anordnung sind die Sender S1, S2,... abwechslungsweise auf der einen oder anderen Seite angeordnet. (Bei der schematischen Darstellung oben bzw. unten im Bild). Entsprechendes gilt auch für die Empfänger E1, E2,... Weiter sind Zweiergruppen von Sendern und Empfänger abwechslungsweise von der ersten bzw. zweiten Art. Im Unterschied zu Fig. 5 sind aber die ungeradzahligen Sender und Empfänger in der Ebene P1 und die geradzahligen in der Ebene P2 angeordnet.

In konstruktiver Hinsicht sind noch verschiedene Ausführungen der Einweg-Lichtschrankenanordnung möglich. So können die Sender und/oder Empfänger, die sich auf der einen bzw. der ande ren Seite befinden, jeweils in einem gemeinsamen Gehäuse angeordnet werden. Entsprechendes gilt auch für die Sender und/oder Empfänger, die sich in einer Ebene P1 oder P2 auf der einen oder anderen Seite befinden. Es ist auch möglich, die Einweg-Lichtschrankenanordnung in Form einer Gabellichtschrankenanordnung auszubilden. Bei einer solchen Ausbildung können Sender und Empfänger in einem gemeinsamen Gehäuse angeordnet sein.

Fig. 9 zeigt den Aufbau einer Einweg-Lichtschranke. Diese besteht aus dem Sender S und dem Empfänger E. Im Gehäuse 11 des Senders befindet sich ein stabilisiertes Netzgerät 12, das entweder für den Anschluss von Allstrom oder nur Wechselstrom oder nur Gleichstrom ausgelegt ist. Das Netzgerät 12 speist eine Senderschaltung 13, welche eine Strahlungsquelle 14 entweder mit Dauerlicht oder Pulslicht arbeiten lässt. Das von der Strahlungsquelle 14 ausgehende Licht wird je nach Anwendung gebündelt oder leicht divergent oder konvergent gemacht. Dazu dient die Frontlinse 15. Zwischen der Strahlungsquelle 14 und der Frontlinse 15 befindet sich ein lineares Polarisationsfilter 17. Ueber die Uebertragungsstrecke d gelangt das linear polarisierte Licht zum Empfänger E. Der Empfänger E besitzt ein Gehäuse 21, welches vorteilhaft gleich ausgebildet ist wie das Gehäuse 11 des Senders S. Hinter der Frontlinse 23 ist ein lineares Polarisationsfilter 25, welches die gleiche Polarisationsebene aufweist wie das Polarisationsfilter 17. Der Aufnahme des einfallenden Empfangslichtstrahls dient der fotoelektrische Wandler 27, dessen Ausgangssignal einem elektronischen Verstärker 29 zugeführt wird. An den Verstärker 29 ist eine elektronische Auswertestufe 31 angeschlossen, die vom stabilisierten Netzteil 33 versorgt wird. Der Ausgang 34, der eine Hell- oder Dunkelschaltung oder eine Antivalenzschaltung beinhalten kann, erfährt einen Signalwechsel, wenn der fotoelektrische Wandler eine Lichtstärke oberhalb eines vorgegebenen Schwellwertes empfängt.

## Patentansprüche

1. Einweg-Lichtschrankenanordnung mit einer Reihe von Ueberwachungsstrecken oder Daten- und/oder Signal-Uebertragungsstrecken (D1, D2...), wobei für jede Strecke auf der einen Seite ein Sender (S1, S2...) und auf der anderen Seite ein Empfänger (E1, E2) vorgesehen ist, dadurch gekennzeichnet, dass die Einweg-Lichtschrankenanordnung zwei Arten von Sendern und Empfängern enthält, wobei die erste Art einen linearen Polarisationsfilter mit einer ersten Polarisationsebene und die zweite Art einen linearen Polarisationsfilter mit einer zweiten Polarisationsebene aufweist, die in einem Winkel zur ersten Polarisationsebene angeordnet ist, und dass bei der jeweiligen Strecke Sender und Empfänger von der gleichen Art sind.

2. Einweg-Lichtschrankenanordnung nach Anspruch 1, dadurch gekennzeichnet, dass alle Sender auf der einen Seite und alle Empfänger auf der anderen Seite angeordnet sind, und dass die Strecken der Reihe nach abwechslungsweise mit der einen bzw. der anderen Art von Sendern und Empfängern ausgerüstet sind (Fig. 3).

3. Einweg-Lichtschrankenanordnung nach Anspruch 1, dadurch gekennzeichnet, dass der Reihe nach die Sender bzw. Empfänger abwechslungsweise in Zweiergruppen auf der einen bzw. der anderen Seite angeordnet sind, und dass in aufeinanderfolgenden Strecken die Sender und Empfänger abwechslungsweise von der ersten bzw. der zweiten Art sind (Fig. 4).

4. Einweg-Lichtschrankenanordnung nach Anspruch 1, dadurch gekennzeichnet, dass in aufeinanderfolgenden Strecken die Sender bzw. Empfänger abwechslungsweise auf der einen bzw. der anderen Seite angeordnet sind, und dass Zweiergruppen von Sendern bzw. Empfängern abwechslungsweise von der ersten bzw. zweiten Art sind (Fig. 5).

5. Einweg-Lichtschrankenanordnung nach einem der Ansprüche 1 bis 4, dadurch gekennzeichnet, dass der Winkel zwischen der ersten und der zweiten Polarisationsebene 90 Grad beträgt.

6. Einweg-Lichtschrankenanordnung nach einem der Ansprüche 1 bis 5, dadurch gekennzeichnet, dass die ungeradzahligen Strecken in einer ersten Ebene (P1) und die geradzahligen Strecken in einer zweiten Ebene (P2) angeordnet sind, die sich in einem Abstand (d) parallel zur ersten Ebene (P1) erstreckt.

7. Einweg-Lichtschrankenanordnung nach einem der Ansprüche 1 bis 6, dadurch gekennzeichnet, dass die Sender und/oder Empfänger, die sich auf der einen bzw. der anderen Seite befinden, jeweils in einem gemeinsamen Gehause untergebracht sind.

8. Einweg-Lichtschrankenanordnung nach Anspruch 6, dadurch gekennzeichnet, dass in jeder Ebene (P1, P2) die Sender und/oder Empfänger, die sich auf der einen bzw. der anderen Seite befinden, jeweils in einem gemeinsamen Gehäuse untergebracht sind.

9. Einweg-Lichtschrankenanordnung nach einem der Ansprüche 1 bis 5, dadurch gekennzeichnet, dass sie als Gabellichtschrankenanordnung ausgebildet ist.

10. Einweg-Lichtschrankenanordnung nach Anspruch 9, dadurch gekennzeichnet, dass die Sender und Empfänger beider Seiten in einem gemeinsamen Gehäuse angeordnet sind.
